# FASCICULE DE BREVET EUROPEEN

(11) **EP 0 908 298 B1**
(45) Date de publication et mention de la délivrance du brevet: **27.12.2000**
(21) Numéro de dépôt: 98440223.0
(22) Date de dépôt: 09.10.1998
(51) Int. Cl.: B30B 9/04

(54) **Procédé de gestion du fonctionnement d'un pressoir en fonction d'un assèchement et d'une durée préétablis**
Verfahren zur Steuerung einer Presse in Abhängikheit von vorherbestimmten Trocknung und Dauer
Process for controlling a press according to predetermined drying and duration

(30) Priorité: 10.10.1997 FR 9712857
(43) Date de publication de la demande: 14.04.1999
(73) Titulaire: VASLIN BUCHER (S.A.), 49290 Chalonnes sur Loire (FR)
(72) Inventeur: Bonnet, Jean, 49100 Angers (FR)
(74) Mandataire: Nuss, Pierre

(56) Documents cités:
- FR-A- 2 236 655
- FR-A- 2 411 699
- FR-A- 2 669 266
- DATABASE WPI Section Ch, Week 9212 Derwent Publications Ltd., London, GB; Class D16, AN 92-094776 XP002068068 & SU 1 655 974 A (MAGARACH VINYARD)

## Description

La présente invention concerne le domaine des techniques d'extraction des jus de matières, tels que des vendanges, plus particulièrement les procédés de traitement des matières à pressurer, et a pour objet un procédé de gestion du fonctionnement d'un pressoir en fonction d'un assèchement et d'une durée préétablis, notamment d'un pressoir à cuve rotative.

Actuellement, la commande du fonctionnement des pressoirs est encore laissée, dans une large mesure, à l'appréciation de l'utilisateur qui décide, suite à une appréciation visuelle ou, le cas échéant, sur la base de certaines données de mesure fournies ponctuellement par des capteurs, de la nature, de la durée et de l'enchaînement des phases de travail du pressoir.

Toutefois, cette manière d'opérer ne permet que très rarement, et ce uniquement avec un contrôle quasi-constant de l'opérateur, d'aboutir à un fonctionnement optimal dudit pressoir en termes d'efficacité de travail, en fonction de l'état initial des matières à pressurer, de l'état final souhaité pour lesdites matières et du temps disponible pour obtenir l'état final souhaité.

Le problème posé à la présente invention consiste par conséquent à concevoir un procédé de gestion du fonctionnement d'un pressoir utilisant un paramètre représentatif de l'état réel des matières à pressurer, aisé à déterminer et pouvant être facilement mis en rapport avec une consigne prédéfinie ou un résultat final souhaité par l'utilisateur.

A cet effet, la présente invention a pour objet un procédé de gestion du fonctionnement d'un pressoir, à cuve rotative, tel que défini dans la revendication 1.

L'invention sera mieux comprise, grâce à la description ci-après, qui se rapporte à un mode de réalisation préféré, donné à titre d'exemple non limitatif, et expliqué avec référence aux dessins schématiques annexés, dans lesquels :
la figure 1 est un diagramme représentant l'évolution de la pression appliquée et du débit des jus en fonction du temps au cours d'une phase de pressurage, et,
la figure 2 est un diagramme représentant l'évolution de l'assèchement des matières à pressurer en fonction du temps pour un procédé de pressurage théorique optimal et pour un procédé de pressurage réel.

Conformément à l'invention, le procédé de gestion de fonctionnement d'un pressoir consiste donc à déterminer, en début et en cours de pressurage, le degré ou l'état d'assèchement des matières à pressurer et à utiliser le résultat de ces déterminations pour piloter le fonctionnement du pressoir, en fonction notamment d'un objectif d'assèchement et de durée défini préalablement au pressurage par l'utilisateur.

Selon un mode de réalisation préféré de l'invention, le procédé de gestion du fonctionnement d'un pressoir peut consister à effectuer une détermination de l'état d'assèchement des matières à pressurer, en réalisant, dans des conditions connues et/ou reproductibles, une montée de pression progressive à partir d'une pression Pₒ = 0 à un instant tₒ, et en relevant la pression Pₐ et/ou l'instant tₐ = tₒ + δt au moment de l'apparition de l'écoulement de jus (figure 1).

Ainsi, l'invention vise à corréler le degré d'assèchement des matières à pressurer avec la pression nécessaire à la production d'un écoulement de jus, pour des conditions d'application de la pression connues et/ou reproductibles.

Bien entendu, lorsque la montée en pression suit une fonction temporelle connue ou constante, la détermination de la seule pression Pₐ ou du seul instant tₐ sera suffisante.

Il sera possible de définir, en réalisant un nombre adéquat de tests ou d'expériences, une pluralité de couples (Pₐ, tₐ) correspondant chacun à un degré d'assèchement des matières à pressurer.

Conformément à une caractéristique de l'invention, il peut être prévu de définir, en fonction des consignes utilisateur d'assèchement final A et de durée totale maximale de pressurage T, une relation théorique optimale entre l'assèchement obtenu et la durée nécessaire pour obtenir ledit assèchement, sous la forme d'une fonction du type :${\text{a = c x t + d x t}}^{\text{2}} \text{+ e,}$ où c, d et e sont des paramètres dont les valeurs dépendent principalement de la nature des matières à presser, où a est l'assèchement relatif obtenu, c'est-à-dire l'assèchement réel divisé par la consigne utilisateur d'assèchement final A, a étant exprimé en % et sa valeur variant de e à 100 et où t est la durée relative de la pressée, c'est-à-dire la durée réelle depuis le début de la pressée, divisée par une consigne utilisateur de durée maximale T, t étant exprimé en % et sa valeur variant de 0 à 100.

Il est alors possible de piloter le fonctionnement du pressoir en déterminant successivement, au cours du déroulement de la pressée ou du pressurage, différents points de fonctionnement (assèchement relatif réel, durée relative réelle) et en évaluant leur position par rapport à la courbe de régulation correspondant à la relation théorique optimale a (t).

La courbe de régulation (voir figure 2) permet donc de piloter le pressurage de façon optimisée par rapport aux consignes utilisateur A et T.

Ainsi lorsque le point de fonctionnement du pressoir se situe au-dessus de la courbe de régulation, l'extraction est en avance.

Inversement, lorsque le point de fonctionnement du pressoir se situe en dessous de la courbe, l'extraction est en retard.

Dans les deux cas précités, il conviendra d'adapter la conduite du pressoir, par exemple en diminuant ou en augmentant l'intensité des actions mécaniques appliquées aux matières à assécher (brassage, pression, etc...).

A titre d'exemple, pour de la vendange, les valeurs de c, d et e peuvent être telles que : 1 < c < 1,5 ; 0,001 < d < 0,005 ; 8 < e < 15, lorsque a et t sont exprimés en %.

Selon un mode préférentiel de mise en oeuvre pratique de l'invention, les différentes fonctions faisant partie du procédé de gestion sont exécutées automatiquement par une unité de traitement et de commande informatique, utilisant des logiciels et des programmes correspondants chargés préalablement, ainsi qu'éventuellement les résultats numériques de tests et d'expériences d'égouttage et de pressurage antérieurs.

Par conséquent, l'utilisation du pressoir mettant en oeuvre le procédé selon l'invention sera extrêmement simple, et l'utilisateur aura uniquement à fixer, avant le lancement d'un cycle de pressurage, un degré d'assèchement final désiré A pour les matières à pressurer au cours dudit cycle et une durée totale maximale T dudit cycle, l'unité de traitement commandant le pressoir de telle manière que son fonctionnement suive au plus près la courbe de régulation (voir figure 2) pour aboutir à un procédé de pressurage optimal.

Bien entendu, l'invention n'est pas limitée au mode de réalisation décrit et représenté aux dessins annexés. Des modifications restent possibles, notamment du point de vue de la constitution des divers éléments ou par substitution d'équivalents techniques, sans sortir pour autant du domaine de protection de l'invention.

## Revendications

1. Procédé de gestion du fonctionnement d'un pressoir à cuve rotative, caractérisé en ce qu'il consiste :
- à déterminer, en début et en cours de pressurage, le degré ou l'état d'assèchement des matières à pressurer, en réalisant, dans des conditions connues et/ou reproductibles, une montée de pression progressive à partir d'une pression Pₒ = 0 à un instant tₒ, et en relevant la pression Pₐ et l'instant tₐ = tₒ + δt au moment de l'apparition de l'écoulement de jus,
- à définir, en fonction des consignes utilisateur d'assèchement final (A) et de durée totale maximale de pressurage (T), une relation théorique optimale du type a(t) entre l'assèchement (a) obtenu et la durée (t) nécessaire pour obtenir ledit assèchement, et,
- à piloter le fonctionnement du pressoir en déterminant successivement, au cours du déroulement de la pressée ou du pressurage, différents points de fonctionnement du type a = assèchement relatif réel, et du type t = durée relative réelle, et en évaluant leur position par rapport à la courbe de régulation correspondant à la relation théorique optimale a (t).

2. Procédé selon la revendication 1, caractérisé en ce qu'il consiste à définir une pluralité de couples (Pₐ, tₐ) correspondant chacun à un degré d'assèchement des matières à pressurer.

3. Procédé selon les revendications 1 et 2, caractérisé en ce qu'il consiste à définir la relation théorique optimale entre l'assèchement obtenu et la durée nécessaire pour obtenir ledit assèchement, sous la forme d'une fonction du type:${\text{a = c x t + d x t}}^{\text{2}} \text{+ e,}$ où c, d et e sont des paramètres dont les valeurs dépendent principalement de la nature des matières à presser, où a est l'assèchement relatif obtenu, c'est-à-dire l'assèchement réel divisé par la consigne utilisateur d'assèchement final A, a étant exprimé en % et sa valeur variant de 0 à 100 et où t est la durée relative de la pressée, c'est-à-dire la durée réelle depuis le début de la pressée, divisée par une consigne utilisateur de durée maximale T, t étant exprimé en % et sa valeur variant de 0 à 100.

4. Procédé selon l'une quelconque des revendications 1 à 3, caractérisé en ce qu'il consiste, pour l'utilisateur, à fixer, avant le lancement d'un cycle de pressurage, un degré d'assèchement final désiré (A) pour les matières à pressurer au cours dudit cycle et une durée totale maximale(T) dudit cycle.

## Patentansprüche

1. Verfahren zur Steuerung einer Rotationsbehälterpresse, gekennzeichnet durch folgende Schritte:
- Bestimmen des Auspreßgrades oder -zustands der zu pressenden Materialien zu Beginn und im Verlauf des Preßvorgangs, wobei im Rahmen von bekannten und/oder reproduzierbaren Bedingungen zu einem Zeitpunkt t₀ ausgehend von einem Druck P₀ = 0 ein progressiver Druckanstieg erzeugt wird, und wobei der Druck Pₐ und der Zeitpunkt tₐ = t₀ + δt in dem Moment, in dem sich abfließender Saft zeigt, gemessen werden,
- Erstellen einer optimalen theoretischen Beziehung vom Typ a(t) zwischen dem erhaltenen Auspreßgrad (a) und der erforderlichen Zeitdauer (t) zum Erreichen dieses Auspreßgrades in Abhängigkeit von Vorgaben des Benutzers für einen End-Auspreßgrad (A) und eine maximale Gesamtpreßdauer (T), und
- Steuern des Arbeitens der Presse, wobei während des Preß- oder Keltervorgangs sukzessiv verschiedene Arbeitspunkte des Typs a = "tatsächlicher relativer Auspreßgrad" und des Typs t = "tatsächliche relative Dauer" bestimmt werden und wobei deren Lage hinsichtlich der Regelkurve bestimmt wird, die der optimalen theoretischen Beziehung a(t) entspricht.

2. Verfahren nach Anspruch 1, dadurch gekennzeichnet, daß es das Definieren einer Mehrzahl von Paaren (Pₐ, tₐ) umfaßt, die jeweils einem Auspreßgrad der zu pressenden Materialien entsprechen.

3. Verfahren nach Anspruch 1 oder 2, dadurch gekennzeichnet, daß das Erstellen der optimalen theoretischen Beziehung zwischen dem erhaltenen Auspreßgrad und der Zeitdauer, die notwendig ist, um diesen Auspreßgrad zu erzielen, in Form einer Funktion des Typs:${\text{a = c x t + d x t}}^{\text{2}} \text{+ e}$ erfolgt, wobei c, d und e Parameter sind, deren Werte in erster Linie von der Natur der zu pressenden Materialien abhängen, und wobei a der erhaltene relative Auspreßgrad ist, d. h. der tatsächliche Auspreßgrad dividiert durch die Nutzervorgabe für den End-Auspreßgrad A, wobei a in % angegeben ist und sein Wert zwischen 0 und 100 variiert, und wobei t die relative Dauer des Preßvorgangs ist, d. h. die tatsächliche Dauer ab dem Beginn des Preßvorgangs, geteilt durch die Nutzervorgabe für die maximale Gesamtpreßdauer T, wobei t in % angegeben ist und ihr Wert zwischen 0 und 100 variiert.

4. Verfahren nach einem der Ansprüche 1 bis 3, dadurch gekennzeichnet, daß es vor dem Start eines Preßzyklus das Festlegen eines gewünschten End-Auspreßgrades (A) für die zu pressenden Materialien, der im Zyklus erreicht werden soll, und das Festlegen einer maximalen Gesamtpreßdauer (T) für den Preßzyklus durch den Nutzer umfaßt.

## Claims

1. Process for controlling the operation of a rotary tank press, characterised in that it consists in:
- determining, at the start and during the course of pressing, the degree or state of drying of material to be pressed, producing, in known and/or reproducible conditions, a progressive rise in pressure from a pressure Pₒ = 0 at an instant tₒ, and relieving the pressure Pₐ at the instant tₐ = tₒ + δt at the moment when the flow of juice appears, defining, as a function of user orders for final drying (A) and the maximum total pressing duration (T), an optimal theoretical relationship of the type a(t) between the drying (a) obtained and the necessary duration (t) for obtaining said drying, and,
- guiding the operation of the press while successively determining, during the course of the progress of the pressing, different operating points of the type a = actual relative drying, and of the type t = actual relative duration, and evaluating their position with respect to the control curve corresponding to the optimal theoretical relationship a(t).

2. Process according to claim 1, characterised in that it consists in defining a plurality of pairs (Pₐ, tₐ) each corresponding to a .degree of drying of the material to be pressed.

3. Process according to claims 1 and 2, characterised in that it consists in defining the optimal theoretical relationship between the drying obtained and the necessary duration for obtaining said drying, in the form of a function of the type:${\text{a = c x t + d x t}}^{\text{2}} \text{+ e,}$ where c, d and e are the parameters where the values principally depend on the nature of the material to be pressed, where a is the relative drying obtained, i.e. the actual drying divided by the user order for final drying A, a being expressed as a percentage and its value varying from 0 to 100 and where t is the relative duration of the pressing, i.e. the actual duration from the start of the pressing, divided by a user order of maximum duration T, t being expressed as a percentage and its value varying from 0 to 100.

4. Process according to one of claims 1 to 3, characterised in that it consists in fixing, for the user, before the start of a pressing cycle, a degree of desired final drying (A) for the material to be pressed during the course of said cycle and a maximum total duration (T) of said cycle.
